# EUROPÄISCHE PATENTSCHRIFT

(11) **EP 1 202 821 B1**
(45) Veröffentlichungstag und Bekanntmachung des Hinweises auf die Patenterteilung: **03.11.2004**
(21) Anmeldenummer: 00954589.8
(22) Anmeldetag: 04.08.2000
(51) Int. Cl.: B07B 1/46

(54) **SIEBEINRICHTUNG, VERFAHREN ZUR HERSTELLUNG EINES SIEBES UND SIEB FÜR EINE SIEBEINRICHTUNG**
SIEVE DEVICE, METHOD FOR THE PRODUCTION OF A SIEVE AND SIEVE FOR A SIEVE DEVICE
DISPOSITIF DE CRIBLAGE, PROCEDE DE PRODUCTION D'UN CRIBLE ET CRIBLE POUR DISPOSITIF DE CRIBLAGE

(30) Priorität: 11.08.1999 DE 19937338
(43) Veröffentlichungstag der Anmeldung: 08.05.2002
(73) Patentinhaber: Steinbeck, Job-Jorik, 29331 Lachendorf (DE)
(72) Erfinder: Steinbeck, Job-Jorik, 29331 Lachendorf (DE)
(74) Vertreter: Einsel, Robert, Dipl.-Ing.
(86) Internationale Anmeldenummer: PCT/EP2000/007595
(87) Internationale Veröffentlichungsnummer: WO 2001/012346

(56) Entgegenhaltungen:
- WO-A-94/15723
- US-A- 2 827 169
- US-A- 5 417 858

## Beschreibung

Die Erfindung betrifft eine Siebeinrichtung für die Reinigung von Fluiden, Schlämmen oder dergleichen, im Folgenden Schlämme genannt, durch Aussonderung von Partikeln größeren Umfangs, ein Sieb und ein Verfahren zur Herstellung eines Siebes.

Es ist bekannt, größere Partikel durch Siebe aus Flüssigkeiten, Schlämmen oder dergleichen zu entfernen.

Es ist auch bekannt, den bei der Herstellung von Bohrlöchem anfallenden Bohrschlamm durch außerhalb.des Bohrloches angeordnete Siebeinrichtungen von größeren Partikeln zu trennen und den feinen Bohrschlamm wieder in das Bohrloch zurückzuführen. Es ist bekannt, den geförderten Bohrschlamm auf Rüttelsiebe zu geben, mit denen die größeren Partikel zum Rand der Siebeinrichtung befördert und dort ausgeworfen werden, doch werden diese größeren Partikel mit anhaftenden nassen Schlammmengen ausgeworfen, so dass wertvolle Flüssigkeit für die Zurückführung zum Bohrloch nicht mehr zur Verfügung steht. Das ausgeworfene Material muss als Sondermüll entsorgt werden. Die anhaftenden nassen Schlammmengen erhöhen Volumen und Gewicht des Sondermülls und somit die Entsorgungskosten.

Es ist bekannt (GB 2 124 099 A; US-A-5417858), für die Siebeinrichtung ein Rillensieb mit U-oder V-förmigem Profil zu verwenden, bei denen die so U- oder V-förmig ausgebildeten Rillen in Flussrichtung des Schlammes ausgerichtet sind. Es ist auch bekannt (US-A-2827169; WO-A-94/15723). für die Siebeinrichtung ein Sieb symmetrischer Rillen mit in Flußrichtung ansteigenden Flanken zu verwenden. Auch mit diesen Siebeinrichtungen ist es nicht möglich, die Partikel von allen nassen Schlammmengen zu befreien.

Es ist vorgeschlagen worden; (WO-A-0025942), für die Siebeinrichtung ein flaches, ebenes Sieb mit ein oder mehreren darauf in größeren Abständen angeordneten Rampen zu verwenden, die auf dem Sieb befestigt sind. Dort sind die Rampen durch flache Siebbereiche getrennt, in die der Schlamm eingefüllt wird. Zur Stützung dieser durch den eingefüllten Schlamm stark belasteten flachen Siebbereiche sind unter diesen Bereichen Stützstreifen angeordnet. Auch gelochte Platten sind vorgeschlagen. Diese vorgeschlagene Anordnung befasst sich mit der Bewältigung der flüssigen Bestandteile des Schlamms und nicht mit der Trocknung der größeren Partikel. Auch mit diesen Siebeinrichtungen ist es nicht möglich, die Partikel von allen nassen Schlammmengen zu befreien.

Der Erfindung liegt die Aufgabe zugrunde, die Aussonderung größerer Partikel aus den Schlämmen zu verbessern.

Diese Aufgabe wird durch die im Anspruch 1 definierte Erfindung gelöst. Weiterbildungen der Erfindung sind in den Unteransprüchen beschrieben. Ein Verfahren zur Herstellung eines Siebes für eine Siebeinrichtung gemäß Anspruch 1 ist im Anspruch 14 definiert. Weiterbildungen dieses Verfahrens sind in den Unteransprüchen beschrieben. Ein Sieb für eine Siebeinrichtung ist im Anspruch 18 definiert und eine Weiterbildung in Anspruch 19 beschrieben. Durch die Erfindung wird erreicht, dass die ausgesiebten Partikel größeren Durchmessers weitgehend trocken sind, weil die groben Partikel lange auf dem Sieb gehalten werden und die volle Breite des Siebes genutzt wird.

Im Prinzip besteht die Erfindung bei einer Siebeinrichtung für die Reinigung von Schlämmen durch Aussonderung von Partikeln größeren Umfanges darin, dass das Sieb mit quer zur Flussrichtung des Schlammes angeordneten Rillen sägezahnförmigen Profils versehen ist und dass die Rillen in Flussrichtung ansteigende Lange Flanken und daran anschließende steil abfallende kurze Flanken aufweisen, wobei die folgenden ansteigenden Flanken direkt an die abfallenden Flanken anschließen. Das als Rillensieb ausgebildete Sieb wird in Flussrichtung mechanisch, elektrisch und/oder magnetisch hin- und herbewegt, so dass die größeren Schlammpartikel, die nicht zusammen mit dem Schlamm durch das Sieb in einen darunter angeordneten Behälter fließen, in Längsrichtung des Siebes bewegt und über den Rand ausgeworfen werden. Die Rüttelbewegung kann auch seitliche Komponenten haben, beispielsweise oval oder elliptisch.

Das in der Siebeinrichtung auswechselbar angeordnete Sieb ist mehrschichtig ausgebildet, wobei die jeweils unteren Schichten größere Sieböffnungen aufweisen als die jeweils oberen Schichten. Dabei ist die unterste Schicht mit den gröbsten Öffnungen so stabil ausgebildet, dass sie die oberen Schichten mit den nach oben hin immer kleiner werdenden Öffnungen tragen kann. Mehrere auf diese Weise übereinander angeordnete Schichten sind miteinander verklebt und/oder verschweißt. Eine erhöhte Festigkeit wird erreicht, wenn die oberen, nicht sehr festen Schichten vorgespannt sind, bevor sie mit der untersten, relativ stabilen Gewebeschicht zusammengefügt, zusammen mit dem sägezahnförmigem Profil versehen und mit einer im Wesentlichen ebenen Lochplatte zur Einheit verbunden, insbesondere verklebt werden. Eine auf diese Weise stabil ausgebildete Rillensiebeinheit ist auswechselbar in der Siebeinrichtung durch Haken, Bolzen, Airbags oder dergleichen verbunden oder als Kassette in diese eingesetzt und wird in der Siebeinrichtung durch einen dort angeordneten Vibrator, Motor oder dergleichen hin- und herbewegt oder gerüttelt. Die Rillensiebeinheit ist vorzugsweise rechteckig ausgebildet, kann aber auch kreisförmig geformt sein oder eine andere für die jeweils benutzte Siebeinrichtung vorbestimmte Form aufweisen. Bei einem Verfahren zur Herstellung eines solchen Rillensiebes werden zunächst mehrere Gewebe aus Stahl oder synthetischen Drähten mit vorbestimmten unterschiedlichen Maschenweiten zusammengestellt Solche Gewebe sind handelsüblich und werden meist in Rollenform geliefert. Die Gewebe der unterschiedlichen Maschenweiten werden zunächst zugeschnitten und dann so übereinander angeordnet, dass das Gewebe größter Maschenweite als unterste Schicht angeordnet wird und die Gewebe kleinerer Maschenweiten auf dieser untersten Schicht mit nach oben hin jeweils kleineren Maschenweiten schichtweise angeordnet werden. Dadurch hat jede jeweils obere Schicht eine immer kleinere Maschenweite, beispielsweise mehr als 100 mesh.

Die übereinander angeordneten Schichten werden zu einer Einheit verklebt oder verschweißt und die so miteinander verbundene Einheit wird in einer Form mit Rillen mit langen ansteigenden Flanken und kurzen abfallenden Flanken geformt, insbesondere gepresst. Die so geformte Einheit wird auf eine ebene Lochplatte aus Stahl, Aluminium oder Kunststoff gelegt und mit dieser verbunden, insbesondere verklebt. Die Gewebe und/oder die Lochplatte können mit einem Polyamid beschichtet sein. Bei der Pressung unter Hitzeeinwirkung erweicht das Polyamid, durchdringt die ihm zugeordneten Gewebeteile und verbindet auf diese Weise die einzelnen Schichten zu einer stabilen Einheit Um eine Verbindung des Siebes mit der Presse zu vermeiden, ist bei einem experimentell erprobten Beispiel die Oberfläche des Siebes im Bereich der Klebestellen mit einer Alufolie abgedeckt.

Ein bevorzugtes Anwendungsbeispiel ist die Reinigung von Bohrschlämmen. Siebeinrichtungen gemäß der Erfindung können aber auch bei Produktionsverfahren in der Industrie verwendet werden, beispielsweise zur Vermeidung von kömigen Partikeln bei der Folienherstellung.

Zur näheren Erläuterung der Erfindung werden im Folgenden mehrere Ausführungsbeispiele anhand der Zeichnungen beispielsweise beschrieben.
Diese zeigen in:
- **Figur 1**: eine Prinzipdarstellung des Verfahrens gemäß der Erfindung für die Verwendung bei Bohrlochanlagen;
- **Figur 1 a**: ein Detail aus Figur 1;
- **Figur 2**: eine Siebeinrichtung zur Trennung des Bohrschlamms in gröbere Partikel und verbleibenden Bohrschlamm mit kleineren Partikeln mit einer ebenen Platte mit darauf angeordneten sägezahnförmigen Schichten und mit darauf sichtbaren gröberen Partikeln;
- **Figur 3**: eine Draufsicht auf die Abbildung der Figur 2;
- **Figur 4**: eine Draufsicht auf eine der unteren Schichten des Rillensiebes;
- **Figur 5**: eine vereinfachte perspektivische explodierte Ansicht der Schichten des Rillensiebes vor der Profilgebung;
- **Figur 6**: ein Verfahren zur Herstellung des Rillensiebes.

In **Figur 1** ist im Schnitt eine Bohrlochanlage mit einem Bohrloch 1 dargestellt, in das in Prinzipdarstellung ein rohrförmiges Bohrgestänge 2 ragt, das einerseits zu seinem vorderen Ende einen Bohrmeißel zur Herstellung der Bohrung 1 trägt und andererseits Spülflüssigkeit zum Bohrmeißel führt. An der Außenwand des Rohrstranges 2 wird der gelöste Bohrschlamm nach oben gefördert und in einen Behälter 3 und von dort zu einer Siebeinrichtung 4 gefördert. Diese Siebeinrichtung 4 enthält im wesentlichen ein oder mehrere Siebe 5, die von einem Vibrator 6 hin- und herbewegt werden, vorzugsweise in Flussrichtung des geförderten Bohrschlammes. Seitliche Komponenten sind ebenfalls möglich, da ovale oder elliptische Rüttelbewegungen vorteilhaft sind. Der über den Bereich zwischen Bohrgestänge 2 und Bohrloch 1 nach oben geförderte Bohrschlamm 7 mit seinen groben und feinen Bestandteilen fließt zunächst mit hohem Druck in den Behälter 3 und von dort in breiter Verteilung auf das Sieb 5. Ein darunter angeordneter Auffangbehälter 8 fängt den Schlamm mit feinen Partikeln auf, während auf dem Sieb verbleibende größere Partikel 9 durch den Rüttelmechanismus über die Kante der Siebeinrichtung 4 in einen weiteren Auffangbehälter 10 gefördert werden, der einer späteren Entsorgung der groben Partikel dient. Der gesiebte Schlamm wird mittels einer Pumpe 11 wieder dem Spülkreislauf des Bohrgestänges 2 zugeführt. Dabei können die feinen Partikel nach Wahl mehr oder weniger zugesetzt sein oder werden.

Die Siebeinrichtung 4 ist so angeordnet, dass Siebe 5 in Flussrichtung 57 des aus dem Behälter 30 austretenden Schlammes hintereinander liegen. Ein Sieb 5 ist dargestellt. Aus dem Behälter 3 tritt also der Schlamm in Flussrichtung 57 so auf das Sieb, dass die ganze Breite des Siebes möglichst gleichmäßig genutzt wird. Das Sieb 5 ist mit ein oder mehreren quer zur Flussrichtung 57 angeordneten Rillen 58, 59 sägezahnförmigen Profils versehen und wird dadurch in seiner Fördergeschwindigkeit gehemmt. Alle Partikel, die kleiner sind als die Maschenweite 511 der als Sieb 5 wirksamen oberen Schicht 51, treten durch das im Folgenden als Rillensieb 5 bezeichnete Sieb 5 hindurch und werden von dem Behälter 8 aufgefangen. Der Behälter 8 kann aus mehreren Teilbehältern bestehen, in denen der Schlamm mehr oder weniger bewegt wird. Eine Pumpe 11 führt den Schlamm dem Bohrgestänge 2 zu und gelangt über das Rohr 2 wieder in das Bohrloch 1 zurück. Dort kann der Schlamm durch sein Gewicht gezielt eventuell Gasausbrüche mindern oder Wandungen des Bohrlochs 1 festigen. Das durch Vibrator oder Motor 6 gerüttelte Rillensieb 5 transportiert nun die Partikel 9, die größer sind als die Maschenweite 511 der oberen Schicht 51, in Flussrichtung 57 weiter, bis sie in den weiteren Behälter 10 für diese Partikel 9 fallen. Durch den Rüttelmechanismus werden die größeren Partikel 9 durch die in Flussrichtung 57 ansteigende Flanke des Sägezahns nach oben befördert, rollen oder kullern aber wegen ihres Eigengewichtes und der Steigung beziehungsweise Neigung zunächst wieder zurück. Nach dem Transport über mehrere quer zur Flussrichtung 57 liegende Rillen 58, 59 sind die größeren Partikel 9 weitgehend von Schlammresten kleinerer Korngröße und Flüssigkeit befreit und fallen relativ trocken in den Behälter 10. Auf diese Weise wird der Schlamm mit seinen Partikeln geringer Korngröße weitgehend in das Bohrloch 1 zurückgeführt, so dass oberirdisch keine oder wenige Reste mehr verbleiben. Die Partikel 9 großer Korngröße können auf diese Weise leicht entsorgt werden. Sie bilden einen sogenannten Sondermüll, der wegen der vorher weitgehend in den Behälter 8 mit der Flüssigkeit zurückfließenden Partikel geringer Korngröße vermindertes Volumen hat und damit geringere Kosten verursacht, als dies bisher der Fall war.

In **Figur 1** a ist die Siebeinrichtung 4 mit dem eingesetzten Sieb 5 in perspektivischer Ansicht dargestellt. Der Vibrator 6 ist hier oberhalb des Siebes 5 angeordnet, um die federnde Lagerung 61 des Siebes 5 relativ zum Behälter 8 zu verdeutlichen. Der Überlauf 31 des Behälters 3 zum Sieb 5 ist so breit ausgebildet, dass seine Breite etwa der des Siebes 5 entspricht. Über diesen Überlauf fließt der Bohrschlamm mit relativ großer Geschwindigkeit mit allen Partikeln.

**Figur 2** zeigt den prinzipiellen Aufbau eines wesentlichen Teils des in Figur 1 dargestellten Rillensiebes 5. Das Rillensieb 5 weist mehrere übereinander angeordnete Schichten 51, 52, 53 eines beispielsweise handelsüblichen aus Stahl oder synthetischen Drähten gewebten Gewebes auf, die wenigstens im Bereich ihrer Ränder miteinander verklebt oder verschweißt sind und in Sägezahnform gepresst sind. Die miteinander verbundenen sägezahnförmig geformten Schichten 51, 52, 53 werden auf eine flache Lochplatte 54 aus Stahl Aluminium, Kunststoff oder anderen stabilen Materialien gelegt und mit dieser Platte 54 verbunden, beispielsweise verklebt oder verschweißt. Die Lochplatte 54 hat Öffnungen 55, deren lichte Weite beispielsweise 2x2 m/m beträgt. Die Streben zwischen den Löchern sind mit etwa 3-4 m/m bemessen. Zur Verklebung ist die Platte 54 vor der Auflage der Einheit 51, 52, 53 an vorbestimmten Stellen mit Kleber 56 versehen. Man kann die Platte 54 auch mit einem Polyamid oder einem anderen bei Hitze weichem Material beschichten. In diesem Fall dringt das Polyamid bei Erwärmung durch das Gewebe und verbindet die Schichten nach Erkaltung fest, wobei die Lochplatte 54 und die Sägezahnböden sich über die ganze Breite berühren. An den Enden der Profile werden senkrechte Profilteile verschlossen oder verstopft.

**Figur 3** zeigt eine Draufsicht auf das Rillensieb 5 gemäß Figur 2. Sie ist im Wesentlichen rechteckförmig ausgebildet, kann aber auch rund oder kreisförmig sein. Ein Pfeil 57 deutet die Flussrichtung des Schlammes an, die großen Flächen die Anstiegsfläche 58 und die vertikalen Streifen die kurzen Abstiegsflanken 59 des Sägezahnprofils. In der Praxis sind die Sieböffnungen zwar auch rechteckförmig, doch sind die Begrenzungen gewebt und nicht flächig. **Figur 4** zeigt eine Draufsicht auf eine unterhalb der Schicht 51 in Figur 3 angeordnete Schicht 52 mit einer deutlich größeren Sieböffnung 521.

**Figur 5** zeigt eine sogenannte explodierte Ansicht der Einheit 5 mit ihren Schichten 51, 52, 53 vor ihrer Profilgebung, zum Beispiel einer Pressung in eine sägezahnförmige Form. In Figur 4 ist deutlich sichtbar, dass die oberste Schicht relativ enge Maschen 511 aufweist, während die darunterliegenden Schichten 52, 53 von Schicht zu Schicht jeweils größere Maschen 521, 531 aufweisen. Das bedeutet, dass jede unten liegende Schicht eine Stabilitätsverstärkung für die jeweils oben liegende Schicht bildet und kein Hindernis für den durchtretenden Schlamm. Bereits die aus drei Schichten 51, 52, 53 bestehende Einheit ist durch die untere Schicht mit grober Maschenweite eine tragfähige Einheit, die nach Klebung und/oder Schweißung in sägezahnförmige Form pressbar ist. Bei Bedarf kann die Zahl der Schichten kleiner oder größer gewählt werden. Diese in Sägezahnform gepresste Einheit 5 aus schon miteinander profilierten Schichten 51, 52, 53 wird nun auf die stabile Lochplatte 54 gelegt und mit dieser verklebt oder verschweißt. Die so stabilisierte Einheit stellt eine Auswechseleinheit, einen Siebbelag für die Siebeinrichtung 4 in Figur 1 dar. Sie kann hakenförmig befestigt oder als Kassette in eine entsprechende Öffnung der Siebeinrichtung eingesetzt werden. Bei Verwendung der flachen Rillensiebe 5 in eine Siebeinrichtung 4 für gebogene Siebe können Korrekturstücke eingesetzt werden, um die Differenzen auszugleichen.

Bei Siebeinrichtungen 4 für mehrere Siebe 5 können Rillensiebe gemäß der Erfindung mit homogenen Sieben und/oder Sieben mit in Flugrichtung verlaufenden Rillen kombiniert werden.

**Figur 6** zeigt ein Verfahren zur Herstellung des Rillensiebes in mehreren Schritten. Im ersten Schritt wird das oberste Rillensieb 51 aus Stahl oder synthetischen Drähten zugeschnitten, das einen relativ kleinen Querschnitt hat. Der Querschnitt dieser Drähte ist so bemessen, dass sie durch die Partikel 9 nicht zu schnell verschlissen werden können. Sie müssen aber nicht so stark sein, dass sie allein das Gewicht des Schlammes tragen müssen. Bei einem erprobten Beispiel hatten die Drähte einen Durchmesser von 0,3 mm Zur Stabilisierung des Siebes werden die unter dem Sieb 51 liegenden Schichten 52, 53 mit größerer Maschenweite hergestellt, wobei die unterste Schicht so stabil ausgebildet wird, dass sie auch in der Lage ist, die oberen Siebe und das Gewicht des Schlammes zu tragen. Der Drahtdurchmesser kann größer gewählt werden. Die Einheit 5 mit den so übereinander gelegten Schichten 51, 52, 53 wird zunächst miteinander verklebt oder verschweißt, indem beispielsweise durch Heißpressung Kunststoff oder ähnliches Material durch die Maschen der Gewebeschichten 51, 52, 53 gedrückt wird. Die einzelnen Schichten können aber auch alternativ dazu dadurch miteinander verbunden werden, dass auf eine nicht klebfähige Unterlage ein Muster eines Klebstoffes gelegt wird, auf dem die einzelnen Schichten angeordnet werden. Vorzugsweise ist dieser Kleber im Bereich der Auflagestellen der Einheit 51, 52, 53 und/oder der Randbereiche auf der Lochplatte 54 angeordnet. Der Kleber durchdringt in diesem Falle die Maschenöffnungen und bildet die Verklebung. Beim Klebevorgang werden die Schichten oberhalb der grobmaschigen Schicht vorgespannt. Nach Vollendung des Klebevorganges wird die Einheit in sägezahnförmiges Profil gepresst mit einer kurzen, nahezu vertikalen steilen Flanke und einer langen Anstiegsflanke. Die als Unterlage dienende Platte aus Stahl oder Kunststoff ist so bemessen, dass sie in der Lage ist, das Rillensieb 5 in eine Siebeinrichtungsmaschine einsetzbar zu machen und durch Haken, Bolzen, Luftkissen oder dergleichen wie eine Kassettenform darin zu befestigen. Die Unterlageplatte und damit die darauf liegenden Schichten werden dann durch einen Vibrator, Motor oder dergleichen in Schwingungen versetzt, die im Wesentlichen eine Förderung in Flussrichtung 57 bewirken. Das Rillensieb 5 wird in die Aufnahmeöffnung der Siebeinrichtung so eingesetzt, dass die langen Anstiegsflanken der Schlammförderquelle zugewandt sind.

### Bezugszeichenliste

- 1: Bohrloch
- 2: Bohrgestänge
- 3: Behälter
- 4: Siebeinrichtung
- 5: Sieb(e)
- 6: Vibrator
- 7: Bohrschlamm
- 8: Auffangbehälter
- 9: größere Partikel

- 10: weitere Auffangbehälter
- 11: Pumpe

- 31: Überlauf des Behälters 3 zum Sieb

- 51: Siebschichten (Gewebe)
- 52: Siebschichten (Gewebe)
- 53: Siebschichten (Gewebe)
- 54: flache Lochplatte
- 55: Öffnungen
- 56: Kleber
- 57: Flussrichtung
- 58: Rillen Anstiegsflanke
- 59: Rillen Abstiegsflanke

- 511: Maschenweite
- 521: Sieböffnung eines unteren Siebes (52)
- 531: Sieböffnung der unteren Gewebeschicht

- 60: federnde Lagerung des Siebes
- 61: Überlauf

## Patentansprüche

1. Siebeinrichtung für die Reinigung von Schlämmen durch Aussonderung von Partikeln größeren Umfangs, bei der der Schlamm über ein Sieb mit quer zur Flussrichtung des Schlammes angeordneten Rillen (58, 59) eines Profils mit ansteigenden und abfallenden Flanken geleitet wird,
**dadurch gekennzeichnet,**
**dass** die quer zur Flussrichtung des Schlammes angeordneten Rillen (58, 59) ein im wesentlichen sägezahnförmiges Profil mit in Flussrichtung (57) ansteigenden langen Flanken (58) und abfallenden steilen kurzen Flanken (59) aufweist, bei dem die ansteigenden langen Flanken (58) direkt an die abfallenden kurzen Flanken (59) anschließen..

2. Siebeinrichtung nach Anspruch 1,
**dadurch gekennzeichnet,**
**dass** das Rillensieb (5) in Flussrichtung mechanisch, durch Vibratoren, Elektronik, Elektrik oder Magnetik in Längsrichtung, oval, als Kombination oder dergleichen hin und her bewegt, insbesondere gerüttelt wird.

3. Siebeinrichtung nach Anspruch 1 oder 2,
**dadurch gekennzeichnet,**
**dass** unterhalb des Rillensiebes (5) ein Behälter (7) zum Auffangen des durch das Rillensieb (5) hindurchtretenden Schlammes vorgesehen ist.

4. Siebeinrichtung nach Anspruch 1, 2 oder 3,
**dadurch gekennzeichnet,**
**dass** das Rillensieb (5) auswechselbar angeordnet ist.

5. Siebeinrichtung nach einem der Ansprüche 1 bis 4,
**dadurch gekennzeichnet,**
**dass** das Rillensieb (5) mehrschichtig ausgebildet ist, wobei die jeweils unteren Schichten (52, 53) größere Sieböffnungen aufweisen als die jeweils oberen Schichten.

6. Siebeinrichtung nach Anspruch 5,
**dadurch gekennzeichnet,**
**dass** eine jeweils untere, sägezahnförmig ausgebildete Schicht (52, 53) stabil ausgebildet ist und die jeweils oberen sägezahnförmigen Schichten stützt.

7. Siebeinrichtung nach Anspruch 5 und/oder 6,
**dadurch gekennzeichnet,**
**dass** die Schichten (51, 52, 53) sägezahnförmigen Profils miteinander verklebt und/oder verschweißt sind.

8. Siebeinrichtung nach einem der Ansprüche 5, 6 oder 7,
**dadurch gekennzeichnet,**
**dass** die jeweils oberen Schichten (51, 52) vorgespannt sind.

9. Siebeinrichtung nach einem der Ansprüche 5 bis 8,
**dadurch gekennzeichnet,**
**dass** die Schichten (51, 52, 53) sägezahnförmigen Profils in Profilrichtung im Wesentlichen eben oder flach ausgebildet und mit einer im Wesentlichen ebenen Lochplatte (54) zu einer Einheit verbunden, insbesondere verklebt sind, wobei die unterste Schicht (53) der Lochplatte (54) zugewandt ist.

10. Siebeinrichtung nach einem der Ansprüche 5 bis 9,
**dadurch gekennzeichnet,**
**dass** das Rillensieb (5) mit der Siebeinrichtung (4) durch Haken, Bolzen, Airbags oder dergleichen verbindbar ist.

11. Siebeinrichtung nach einem der Ansprüche 1 bis 10,
**dadurch gekennzeichnet,**
**dass** das Rillensieb (5) rechteckig ausgebildet ist.

12. Siebeinrichtung nach einem der Ansprüche 1 bis 10
**dadurch gekennzeichnet,**
**dass** das Rillensieb (5) kreisförmig ausgebildet ist.

13. Siebeinrichtung nach einem der Ansprüche 1 bis 12,
**dadurch gekennzeichnet,**
**dass** die abfallende Sägezahnflanke (59) nahezu vertikal ausgebildet ist.

14. Verfahren zur Herstellung eines Rillensiebes für Siebeinrichtungen nach einem der Ansprüche 1 bis 13,
**dadurch gekennzeichnet,**
**dass** flache Gewebe aus Stahl oder synthetischen Drähten mit vorbestimmten unterschiedlichen Maschenweiten hergestellt werden, dass die Gewebe (51, 52, 53) unterschiedlicher Maschenweiten so übereinander angeordnet werden, dass das Gewebe (52, 53) größerer Maschenweite als untere Schicht angeordnet wird und die Gewebe kleinerer Maschenweite (511) auf der untersten Schicht schichtweise so angeordnet werden, dass jede jeweils obere Schicht eine immer kleinere Maschenweite aufweist, dass die Schichten (51, 52, 53) miteinander zu einer Einheit (51, 52, 53) verklebt oder verschweißt werden, und dass die Einheit in eine Sägezahnform mit Rillen langer ansteigender und kurzer, steiler, abfallender Flanken gepresst wird, bei der die langen Flanken direkt an die kurzen Flanken anschließen.

15. Verfahren nach Anspruch 14,
**dadurch gekennzeichnet,**
**dass** die oberen Schichten (51, 52) vorgespannt werden.

16. Verfahren nach Anspruch 14 oder 15,
**dadurch gekennzeichnet,**
**dass** eine ebene Platte (54) aus Aluminium, Stahl oder Kunststoff, beschichtetem Metall oder dergleichen gelocht wird und dass die in Profilrichtung flache oder ebene Einheit (51, 52, 53) auf der Lochplatte (54) angeordnet und mit ihr verbunden, insbesondere verklebt wird.

17. Verfahren nach Anspruch 16,
**dadurch gekennzeichnet,**
**dass** die Verklebung durch Heißpressung mit Polyamid oder dergleichen beschichteten Trägermaterialien erfolgt.

18. Rillensieb für eine Siebeinrichtung nach einem der Ansprüche 1 bis 14,
**dadurch gekennzeichnet,**
**dass** es aus mehreren mit sägezahnförmig ausgebildeten Rillen mit langen Anstiegsflanken und kurzen, steilen, abfallenden Flanken, wobei die Langen Anstiegsflanken direkt an die kurzen Flanken anschließen, versehenen, miteinander verbundenen Siebschichten unterschiedlich großer Öffnungen besteht, von denen die Siebschicht mit der größten Öffnung unten angeordnet ist, und dass auf der unteren Siebschicht die oberen Siebschichten angeordnet sind, die von Schicht zu Schicht nach oben kleinere Öffnungen aufweisen.

19. Rillensieb nach Anspruch 18,
**dadurch gekennzeichnet,**
**dass** die Einheit sägezahnförmiger Rillensiebschichten auf einer im VVesentlichen ebenen Lochplatte angeordnet und mit dieser verbunden, insbesondere verklebt ist.

## Claims

1. A sieve device for cleansing slurries by segregating larger sized particles, wherein the slurry is guided over a sieve comprising grooves (58, 59) having a profile of rising and falling flanks that are arranged transverse to the direction of flow of the slurry,
**characterized in**
**that** the grooves (58, 59) arranged transverse to the direction of flow of the slurry have a profile that is essentially in the form of saw teeth having long rising flanks (58) and short steeply falling flanks (59) in the direction of flow (57), wherein the long rising flanks (58) directly adjoin the short falling flanks (59).

2. A sieve device in accordance with Claim 1,
**characterised in**
**that** the groove sieve (5) is moved back and forth, and in particular shaken, in the direction of flow, mechanically, by vibrators, electronically, electrically or magnetically in the longitudinal direction, in an oval, in a combination or the like.

3. A sieve device in accordance with Claim 1 or 2,
**characterised in**
**that** a container (7) is provided below the groove sieve (5) for catching the slurry passing through the groove sieve (5).

4. A sieve device in accordance with Claim 1, 2 or 3,
**characterised in**
**that** the groove sieve (5) is arranged to be replaceable.

5. A sieve device in accordance with any of the Claims 1 to 4,
**characterised in**
**that** the groove sieve (5) has a multi-layer construction, wherein the respective lower layers (52, 53) have larger sieve openings than the respective upper layers.

6. A sieve device in accordance with Claim 5,
**characterised in**
**that** a respective lower saw-tooth shaped layer (52, 53) is stably formed and supports the respective upper saw-tooth shaped layers.

7. A sieve device in accordance with Claim 5 and/or 6,
**characterised in**
**that** the layers (51, 52, 33) having a saw-tooth shaped profile are adhered and/or welded together.

8. A sieve device in accordance with any of the Claims 5, 6 or
**characterised in**
**that** the respective upper layers (51, 52) are pre-tensioned.

9. A sieve device in accordance with any of the Claims 5 to 8,
**characterised in**
**that** the layers (51, 52. 53) having a saw-tooth shaped profile are essentially planar or flat in the profile direction, and are connected, especially adhered, to a substantially flat perforated plate (54) so as to form a unit, wherein the lowest layer (53) faces the perforated plate (54).

10. A sieve device in accordance with any of the Claims 5 to 9,
**characterised in**
**that** the groove sieve (5) is connectable to the sieve device (4) by hooks, studs, airbags or the like.

11. A sieve device in accordance with any of the Claims 1 to 10,
**characterised in**
**that** the groove sieve (5) is rectangular in shape.

12. A sieve device in accordance with any of the Claims 1 to 10,
**characterized in**
**that** the groove sieve (5) is circular in shape.

13. A sieve device in accordance with any of the Claims 1 to 12,
**characterised in**
**that** the falling saw tooth flank (59) is formed almost vertically.

14. A method of producing a groove sieve for sieve devices in accordance with any of the Claims 1 to 13,
**characterized in**
**that** flat fabrics of steel or synthetic wires are made with pre-determined different mesh sizes, in that the fabrics (51, 52, 53) of different mesh sizes are arranged one above the other in such a manner that the fabric (52, 53) of larger mesh size is arranged as the lower layer and the fabrics of smaller mesh size (511) are arranged in layers on the lowest layer in such a way that each respective upper layer has a progressively smaller mesh size, in that the layers (51, 52, 53) are adhered or welded together so as to form a unit (51, 52, 53), and in that the unit is pressed into a saw tooth form having grooves with long rising flanks and short steeply falling flanks, wherein the long flanks directly adjoin the short flanks.

15. A method in accordance with Claim 14,
**characterised in**
**that** the upper layers (51, 52) are pre-tensioned.

16. A method in accordance with Claim 14 or 15,
**characterized in**
**that** a flat plate (54) made of aluminium, steel or synthetic material, a coated metal or the like is punched, and in that the unit (51, 52, 53) that is flat or planar in the profile direction is arranged on the perforated plate (54) and is connected, especially adhered thereto.

17. A method in accordance with Claim 16,
**characterized in**
**that** the adhesion is effected by hot-pressing carrier materials coated with polyamide or the like.

18. A groove sieve for a sieve device in accordance with any of the Claims 1 to 14,
**characterised in**
**that** it consists of a plurality of interconnected sieve layers having openings of different size that are provided with saw-tooth shaped grooves having long rising flanks and short steeply falling flanks, wherein the long rising flanks directly adjoin the short flanks, and wherein the sieve layer having the largest opening is arranged at the bottom, and in that the upper sieve layers are arranged on the lower sieve layer, said upper layers having smaller openings from layer to layer in the upward direction.

19. A groove sieve in accordance with Claim 18,
**characterized in**
**that** the unit consisting of saw-tooth shaped, groove-sieve layers is arranged on a substantially flat perforated plate and is connected, especially, adhered thereto.

## Revendications

1. Dispositif de criblage pour l'épuration de boues par tri de particules de grande taille, dans lequel la boue est dirigée au-dessus d'un crible à gouttières (58, 59) agencées transversalement par rapport à la direction d'écoulement de ladite boue, et munies d'un profil à flancs ascendants et descendants,
**caractérisé par le fait**
**que** les gouttières (58, 59) agencées transversalement par rapport à la direction d'écoulement de la boue présentent un profil sensiblement en dents de scie comprenant, dans la direction (57) de l'écoulement, des flancs longs ascendants (58) et des flancs courts descendants (59) à pente raide, dans lequel lesdits flancs longs ascendants (58) se rattachent directement auxdits flancs courts descendants (59).

2. Dispositif de criblage selon la revendication 1,
**caractérisé par le fait**
**que** le crible (5) à gouttières est animé dans la direction longitudinale, en mode mécanique, par l'intermédiaire de vibreurs, d'un système électronique, électrique ou magnétique, de mouvements alternatifs et notamment de secousses à allure ovalisée, combinée ou d'un type similaire.

3. Dispositif de criblage selon la revendication 1 ou 2,
**caractérisé par le fait**
**qu'**un réceptacle (7) est prévu au-dessous du crible (5) à gouttières, afin de recueillir la boue traversant ledit crible (5) à gouttières.

4. Dispositif de criblage selon la revendication 1, 2 ou 3,
**caractérisé par le fait**
**que** le crible (5) à gouttières est agencé de manière interchangeable.

5. Dispositif de criblage selon l'une des revendications 1 à 4,
**caractérisé par le fait**
**que** le crible (5) à gouttières est d'une réalisation à plusieurs couches, les couches (52, 53) respectivement inférieures présentant de plus grands orifices de criblage que les couches respectivement supérieures.

6. Dispositif de criblage selon la revendication 5,
**caractérisé par le fait**
**qu'**une couche inférieure respective (52, 53), configurée en dents de scie, est de réalisation stable et soutient les couches supérieures respectives configurées en dents de scie.

7. Dispositif de criblage selon la revendication 5 et/ou 6,
**caractérisé par le fait**
**que** les couches (51, 52, 53) à profil en dents de scie sont solidarisées par collage et/ou par soudage.

8. Dispositif de criblage selon l'une des revendications 5, 6 ou 7,
**caractérisé par le fait**
**que** les couches (51, 52) respectivement supérieures sont précontraintes.

9. Dispositif de criblage selon l'une des revendications 5 à 8,
**caractérisé par le fait**
**que** les couches (51, 52, 53) à profil en dents de scie sont de réalisation sensiblement plane ou aplatie dans la direction dudit profil, et sont reliées, notamment collées à une plaque perforée (54) sensiblement plane, pour constituer un ensemble unitaire, la couche inférieure extrême (53) étant tournée vers ladite plaque perforée (54).

10. Dispositif de criblage selon l'une des revendications 5 à 9,
**caractérisé par le fait**
**que** le crible (5) à gouttières peut être relié audit dispositif de criblage (4) par des crochets, des chevilles, des coussins d'air gonflables ou des éléments similaires.

11. Dispositif de criblage selon l'une des revendications 1 à 10,
**caractérisé par le fait**
**que** le crible (5) à gouttières est de réalisation rectangulaire.

12. Dispositif de criblage selon l'une des revendications 1 à 10,
**caractérisé par le fait**
**que** le crible (5) à gouttières est de réalisation circulaire.

13. Dispositif de criblage selon l'une des revendications 1 à 12,
**caractérisé par le fait**
**que** le flanc descendant (59) des dents de scie est de réalisation approximativement verticale.

14. Procédé de production d'un crible à gouttières pour dispositifs de criblage selon l'une des revendications 1 à 13,
**caractérisé par le fait**
**que** des treillis plats, en acier ou en des fils synthétiques, sont produits avec différentes largeurs de mailles prédéterminées ; par le fait que lesdits treillis (51, 52, 53) à largeurs de mailles différentes sont superposés de façon telle que le treillis (52, 53) à grande largeur de mailles soit disposé en tant que couche inférieure, et que les treillis à plus petite largeur de mailles (511) soient placés en stratification, sur la couche inférieure extrême, de manière que chaque couche respectivement supérieure présente une largeur de mailles en diminution constante; par le fait que les couches (51, 52, 53) sont solidarisées par collage ou par soudage, pour former un ensemble unitaire (51, 52, 53); et par le fait que ledit ensemble unitaire est pressé dans un moule en dents de scie comportant des gouttières à flancs longs ascendants et à flancs courts descendants à pente raide, et dans lequel les flancs longs se rattachent directement aux flancs courts.

15. Procédé selon la revendication 14,
**caractérisé par le fait**
**que** les couches supérieures (51, 52) sont précontraintes.

16. Procédé selon la revendication 14 ou 15,
**caractérisé par le fait**
**qu'**une plaque plane (54) en aluminium, en acier ou en matière plastique, en un métal revêtu, ou en un matériau similaire, est munie de perforations ; et par le fait que l'ensemble unitaire (51, 52, 53), aplati ou plan dans la direction du profil, est mis en place sur la plaque perforée (54) à laquelle il est relié, notamment collé.

17. Procédé selon la revendication 16,
**caractérisé par le fait**
**que** la solidarisation par collage a lieu par pressage à chaud, à l'aide d'un polyamide ou de matériaux substrats d'un type similaire, dotés d'un revêtement.

18. Crible à gouttières pour un dispositif de criblage selon l'une des revendications 1 à 14,
**caractérisé par le fait**
**qu'**il est composé de plusieurs couches de criblage à gouttières de réalisation en dents de scie, munies de flancs ascendants longs et de flancs courts descendants à pente raide, lesdits flancs ascendants longs se rattachant directement auxdits flancs courts, couches parmi lesquelles la couche de criblage à orifice maximal occupe une position inférieure ; et par le fait que la couche inférieure de criblage est coiffée par les couches supérieures de criblage présentant, d'une couche à l'autre, des orifices s'amenuisant vers le haut.

19. Crible à gouttières selon la revendication 18,
**caractérisé par le fait**
**que** l'ensemble unitaire, comprenant des couches de criblage à gouttières en dents de scie, est placé sur une plaque perforée sensiblement plane à laquelle il est relié, notamment collé.
